# FASCICULE DE BREVET EUROPEEN

(11) **EP 2 388 199 B1**
(45) Date de publication et mention de la délivrance du brevet: **08.07.2015**
(21) Numéro de dépôt: 11290227.5
(22) Date de dépôt: 17.05.2011
(51) Int. Cl.: B65B 43/36, B65B 59/00, B65B 67/04, B65B 25/16

(54) **Procédé et machine pour ensacher des objets de forme allongée**
Verfahren und Maschine für Einsacken von länglichen Gegenständen
Method and machine for bagging elongated objects

(30) Priorité: 19.05.2010 FR 1002104
(43) Date de publication de la demande: 23.11.2011
(73) Titulaire: Materiel Barrois Emballages - MBE, Sarl, 52210 Cour l'Eveque (FR)
(72) Inventeur: Vidnar, Ludvik, 21520 Lignerolles (FR)
(74) Mandataire: Vander-Heym, Serge Henri Marcel

(56) Documents cités:
- DE-A1- 3 045 379
- GB-A- 1 236 251
- US-A- 3 715 857
- US-A- 3 783 580

## Description

La présente invention est relative à un procédé pour ensacher des produits de forme allongée et à une machine permettant la mise en oeuvre du procédé.

Une telle machine est connue de GB1236251.

Dans la grande distribution, il importe que chaque pain soit présenté dans un sachet de protection. Cette exigence comporte deux inconvénients, le premier résultant de la nécessité pour le personnel d'emballer les pains et le second résultant de la multiplicité des sachets de tailles différentes.

Chaque sachet se présente sous la forme d'un tube aplati fermé à une extrémité et ouvert à l'autre, présentant deux faces réunies par des soufflets latéraux. L'extrémité de l'une des faces s'étend au-delà de l'autre pour former un volet qui favorise l'ouverture du sachet préalablement à l'introduction de l'objet.

Il s'avère cependant que l'opération, consistant à ouvrir le sachet, est toujours longue et dépend de la dextérité de l'opérateur.

Le but du procédé de l'invention est de mécaniser l'opération ci-dessus et d'appliquer aux sachets un procédé connu pour les ouvrir consistant à utiliser un jet d'air.

Le procédé de l'invention consiste à empiler les sachets en disposant leurs volets dans le même sens, la face la plus courte étant disposée sur le dessus, à appliquer la pile ainsi formée contre une butée, disposée au dessus des volets, comportant, au moins, un organe pointu susceptible sous l'effet de la pression de transpercer en permanence, au moins, deux volets, à envoyer un jet d'air pour ouvrir le sachet supérieur et à introduire l'objet en le poussant jusqu'au fond du sachet qui sous cette action se déchire partiellement et échappe à l'action de la pointe précitée.

La présente invention sera mieux comprise par la description qui va suivre faite en se référant aux dessins annexés à titre d'exemple indicatif seulement sur lesquels :
- la figure 1 est une vue en perspective d'un sachet usuel ;
- la figure 2 est une vue en coupe transversale du sachet, à plus grande échelle, en cours d'ouverture ;
- les figures 3 à 6 sont des vues schématiques et partielles, en coupe et à grande échelle, illustrant les différentes phases du procédé de l'invention ;
- la figure 7 est une vue schématique, à petite échelle et en élévation, montrant une machine susceptible de mettre en oeuvre le procédé de l'invention ;
- la figure 8 est la vue de dessus de la figure 7 ;
- la figure 9 est une vue en coupe et à plus grande échelle effectuée selon la ligne IX-IX de la figure 8.

En se reportant aux figures 1 et 2, on voit que le sachet usuel S comporte deux faces F₁ et F₂ réunies latéralement par des soufflets Si.

Cet ensemble formant une gaine aplatie obturée à son extrémité E et ouverte à l'autre. Pour faciliter l'ouverture manuelle du sachet, la face Fz, représentée en position inférieure, est plus longue que celle Fi de façon à former un volet V.

En se reportant à la figure 3, on voit que les sachets S sont empilés sur une table 1 et disposés de façon à ce que les volets V soient disposés en position inférieure.

La table 1 est mobile et est repoussée, par une force schématisée par la flèche F, contre une butée 2, fixe et solidaire d'une table 3, s'étendant au dessus des volets V (seuls les volets V1, V2 et V3, situés au sommet de l'empilage, sont représentés).

La butée 2, présente, au moins, un organe pointu 4 ou griffe, susceptible, sous l'action de la force F de perforer, au moins les deux volets V1 et V2.

Si on envoie un flux d'air, schématisé par les flèches A, au-dessus des tables 1 et 3, la face F du sachet supérieur se soulève, comme montré sur la figure 4, et on crée ainsi un tunnel dans lequel on peut introduire, manuellement ou mécaniquement, un objet de forme allongée tel qu'un pain P comme cela ressort de la figure 5.

Si l'action de poussée se prolonge, alors que l'extrémité antérieure du pain a atteint le fond du sachet, la force qui en résulte provoque le déchirement du volet V1 au droit de la griffe 4 et sa libération (voir figure 6). Le pain ensaché peut alors être évacué.

A ce moment, sous l'action de la force à laquelle est soumise la table 1, la griffe 4 traverse le volet V3 et l'ensemble se trouve dans la position de la figure 1 : un nouvel ensachage peut avoir lieu et ainsi de suite.

L'invention concerne aussi une machine permettant la mise en oeuvre rationnelle du procédé de l'invention. Cette machine va être décrite en regard des figures 7 à 9.

La machine comporte deux tables 1 et 3, celle1 étant mobile et celle 3 fixe.

Selon un mode de réalisation, la table 1 peut pivoter par son extrémité postérieure 1 a autour d'un axe horizontal schématisé en 5 et elle est soumise à son autre extrémité à la force F. Cette force peut résulter de l'action de ressorts coniques (non représentés) disposés sous la table et qui repoussent cette dernière, sur laquelle sont disposés les sachets S, sous la butée 2 comportant la ou les griffes 4.

Au-dessuss de la table 3 et à proximité de la butée 2 est disposée une soufflerie 6 usuelle générant le flux d'air A.

Chaque table comporte des bordures 7 et 8, associées par paire pour assurer le guidage des sachets et des objets.

Des moyens sont prévus pour modifier l'écartement de ces bordures de façon à ce que la machine puisse ensacher des objets présentant des largeurs différentes nécessitant des sachets présentant des largeurs également différentes (des pains ou des baguettes par exemple).

D'une façon générale, chaque bordure présente une semelle, 9 ou 10, guidée sur la table correspondante qui présente, à cet effet, au moins une paire de lumières 11.

Selon un mode de réalisation, chaque semelle est fixée sur une barrette 12, disposée sous la table correspondante, par l'entremise de vis épaulée 13 traversant chacune librement la lumière 11 correspondante.

Chaque barrette comporte un écrou 14 dans lequel est engagée une vis 15, immobilisée axialement par rapport à la table.

La vis 15 est commune aux deux écrous de la même paire de bordures. Ainsi, la vis 15 est commune aux écrous 14a et 14b mais elle présente des filetages à pas contraire. De cette façon la rotation de la vis dans un sens ou dans l'autre provoque l'écartement ou le rapprochement des bordures 8.

Un dispositif analogue est utilisé pour la table 1.

Selon un mode de réalisation, la vis 15 de la table 3 comporte un pignon 16 relié par une chaîne 17 à un pignon 18 de la vis 19 de commande des bordures 7. La chaîne est de préférence du type chaîne de Galle. La rotation de l'une ou l'autre des vis 15 ou 19 permet le réglage simultané de l'écartement des bordures.

Cependant et comme montré sur les figures 7 et 8, un volant 20, déporté latéralement, permet de commander les vis 15 et 19 par l'entremise des pignons 21 et 22 reliées par une chaîne 23.

Selon une autre caractéristique de la machine, celle-ci comporte un moyen pour pousser automatiquement les objets.

A cet effet, une chaîne 24 tendue entre deux pignons 25, dont l'un est moteur, est disposée dans un plan vertical déporté latéralement par rapport aux tables 1 et 3.

La chaîne 24 comporte des bras 26 à l'extrémité libre de chacun desquels est fixé un organe pousseur 27 qui peut pivoter autour de l'axe du bras 26 de façon à permettre le réglage de la hauteur de son extrémité active par rapport aux tables.

Selon une variante, l'ensemble 25 et 24 est double de façon à assurer un meilleur maintien des bras 26 dont chacun est fixé à deux chaînes parallèles.

## Revendications

1. Machine pour la mise en oeuvre d'un procédé pour ensacher des objets à l'aide de sachets (S), se présentant sous la forme d'un tube aplati fermé à une extrémité et ouvert à l'autre, comportant deux faces réunies par des soufflets latéraux et dont l'une des faces s'étend au-delà de l'autre pour former un volet (V) consistant à empiler les sachets en disposant leurs volets dans le même sens, la face la plus courte (F₁) étant disposée sur le dessus, à appliquer la pile ainsi formée contre une butée (2), disposée au dessus des volets, comportant, au moins, un organe pointu (4) susceptible sous l'effet de la pression de transpercer en permanence, au moins, deux volets (V1,V2), à envoyer un jet d'air pour ouvrir le sachet supérieur et à introduire l'objet en le poussant jusqu'au fond du sachet qui sous cette action se déchire partiellement et échappe à l'action de la pointe précitée, **caractérisée en ce qu'**elle présente deux tables (3 et 1) la première (3) étant fixe et comportant à son extrémité la butée (2) qui s'étend au-dessus de la seconde table (1), sur laquelle sont posés les sachets (S), cette dernière pouvant pivoter autour d'un axe horizontal (5) situé vers son extrémité postérieure (1 a) tandis que son extrémité antérieure est soumise à une force (F) qui tend à l'appliquer sous ladite butée, et chaque table comporte une paire de bordures à écartement variable (7-8).

2. Machine selon la revendication 1, **caractérisée en ce qu'**elle comporte des moyens pour pousser mécaniquement les objets dans le sachet ouvert par la soufflerie (6).

## Patentansprüche

1. Maschine zur Durchführung eines Verfahrens zum Einsacken von Objekten mit Hilfe von Beuteln (S), die in Form von abgeflachten Schläuchen vorliegen, welche an einem Ende geschlossen und am anderen Ende offen sind, mit zwei Flächen, die durch Seitenfalten miteinander verbunden sind und wobei sich eine der Flächen davon über die andere hinaus erstreckt, um eine Klappe (V) zu bilden, das Stapeln der Beutel durch Anordnen ihrer Klappen in der gleichen Richtung, wobei die kürzere Fläche (F1) oben angeordnet ist, Drücken des so gebildeten Stapels gegen einen Anschlag (2), der über den Klappen angeordnet ist und mindestens ein spitzes Glied (4) aufweist, das unter Wirkung von ständigem Druck mindestens zwei Klappen (V1, V2) durchstechen kann, Leiten eines Luftstrahls zum Öffnen des oberen Beutels und zum Einführen des Objekts, indem es bis zum Boden des Beutels geschoben wird, der unter dieser Wirkung teilweise zerrissen wird und der Wirkung der Spitze entgeht, **dadurch gekennzeichnet, dass** sie zwei Tische (3 und 1) aufweist, wobei der erste (3) feststehend ist und an seinem Ende den Anschlag (2) aufweist, der sich über den zweiten Tisch (1) hinaus erstreckt, auf dem die Beutel (S) angeordnet sind, wobei dieser letztere um eine horizontale Achse (5) schwenken kann, die sich zu seinem hinteren Ende (1a) hin befindet, während sein vorderes Ende mit einer Kraft (F) beaufschlagt wird, die ihn tendenziell unter den Anschlag drückt, und jeder Tisch ein Paar Ränder mit variablem Abstand (7 - 8) aufweist.

2. Maschine nach Anspruch 1, **dadurch gekennzeichnet, dass** sie Mittel zum mechanischen Schieben der Objekte in die durch das Gebläse (6) geöffneten Beutel umfasst.

## Claims

1. Machine for implementing a process for packing into bags objects with bags (S), having the shape of a flattened tubing closed at one end and opened at the other end, comprising two sides joined by lateral bellows, one of said side extending beyond the other to form a flap (V), said process comprising the steps of piling the bags by placing their flaps in a same direction, the shortest side (F1) being disposed on top; of applying the thus formed pile against a stop (2), disposed on top of said flaps, comprising, at least, a pointed organ (4) capable, under the influence of the pressure, of piercing always at least two flaps (V1, V2) ; of throwing an air jet to open the upper bag; and of introducing said object by pushing it up to the bottom of the bag, the latter, under such action, tearing itself partially and escaping the action of said pointed organ, **characterized in that** it comprises two tables (3 and 1), said first table (3) being fixed and comprising at its end said stop (2) which extends itself on top of said second table (1), on which the bags (5) are placed, said latter table (1) being able to pivot around an horizontal axis (S) situated towards its posterior end (1a) while its anterior end is submitted to a force (F) which tends to apply it against said stop, and each table comprising a pair of borders with a variable spacing (7-8).

2. Machine as defined in claim 1, **characterized in that** it comprises means for mechanically pushing the objects in the bag opened by the blower (6).
